# EUROPÄISCHE PATENTSCHRIFT

(11) **EP 2 050 524 B1**
(45) Veröffentlichungstag und Bekanntmachung des Hinweises auf die Patenterteilung: **17.11.2010**
(21) Anmeldenummer: 08013394.5
(22) Anmeldetag: 25.07.2008
(51) Int. Cl.: B21D 53/10, B21D 28/28, F16H 57/04, F02M 47/00, B21D 28/32

(54) **Verfahren zur Herstellung von Schlitzen in der Bodenwand einer napfförmigen Hülsenanordnung**
Method for producing slits in the bottom wall of a pot-shaped sleeve assembly
Procédé de production de fentes dans le fond d'un assemblage de manchon en forme de pot

(30) Priorität: 19.10.2007 DE 102007050498
(43) Veröffentlichungstag der Anmeldung: 22.04.2009
(73) Patentinhaber: Saxonia AG, 9548 Matzingen (CH)
(72) Erfinder: Stark, Frank, 8544 Rickenbach-Attikon (CH)
(74) Vertreter: von Puttkamer, Nikolaus

(56) Entgegenhaltungen:
- EP-A- 1 632 297
- DE-A1- 19 742 781
- JP-A- 1 306 028
- US-A1- 2003 070 297

## Beschreibung

Die vorliegende Erfindung betrifft ein Verfahren zur Herstellung von Schlitzen in der Bodenwand einer Hülsenanordnung nach dem Oberbegriff des Patentanspruches 1.

Derartige napfförmige Hülsenanordnungen sind bekannt. Beispielsweise werden sie im Zusammenhang mit Einspritzdüsen verwendet. Im Wesentlichen weist eine solche napfförmige Hülsenanordnung die Form eines zylindrischen Hülsenteiles auf, dass in axialer Richtung gesehen an seiner einen Seite eine sich senkrecht zur Längsachse des Hülsenteiles erstreckende Bodenwand mit einer mittigen Öffnung besitzt. An die dem zylindrischen Hülsenteil abgewandte Seite der Bodenwand ist die Öffnung umgebend ein weiteres, sich in der Längsrichtung erstreckendes zylindrisches Hülsenteil angeordnet. In der Bodenwand sind sich radial gegenüberliegend zwei in Umfangsrichtung verlaufende Schlitze unterschiedlicher Längen zwischen dem Radius des äußeren Umfanges des weiteren Hülsenteiles und dem Radius des inneren Umfanges des Hülsenteiles angeordnet. Diese Schlitze dienen zur Kraftstoffführung und Steuerung in der Einspritzdüse. Üblicherweise handelt es sich bei der erläuterten Hülsenanordnung um ein aus einem massiven, stabförmigen Material durch Drehen hergestelltes Teil, in das die genannten Schlitze durch Fräsen eingebracht werden.

Ein Problem besteht dabei jedoch darin, dass die Herstellung der Schlitze durch Fräsen äußerst zeitaufwändig und daher kostspielig ist.

Das Dokument DE-A-19742781 zeigt ein Verfahren zur Herstellung von Schlitzen in der Bodenwand einer Hülsenanordnung.

Die Aufgabe der vorliegenden Erfindung besteht daher darin, ein Verfahren zur Herstellung von Hülsenanordnungen der genannten Art zu schaffen, durch das eine wesentlich kostengünstigere Herstellung der Hülsenanordnungen ermöglicht wird.

Diese Aufgabe wird durch ein Verfahren mit den Merkmalen des Patentanspruches 1 gelöst.

Der wesentliche Vorteil der vorliegenden Erfindung besteht darin, dass erstmals ein Verfahren entwickelt wurde, durch das die Schlitze in der napfförmigen Hülsenanordnung durch ein spezielles Stanzverfahren herstellbar sind. Auf diese Weise können präzise Hülsenanordnungen wesentlich schneller und kostengünstiger produziert werden. Vorteilhafterweise eignet sich das vorliegende Verfahren zur Massenproduktion.

Im folgenden werden die Erfindung und deren Ausgestaltungen im Zusammenhang mit den Figuren näher erläutert. Es zeigen:
Figur 1 in schematischer Darstellung das hülsenförmige Drehteil, aus dem in einem ersten Stanzschritt an das äußere Hülsenteil angrenzende Teilschlitze aus der Bodenwand ausgestanzt worden sind;
Figur 2 eine Ansicht des hülsenförmigen Drehteiles der
Figur 1 von der Seite des inneren Hülsenteiles her gesehen;
Figur 3 einen Schnitt durch die Stanzvorrichtung einer ersten Stanzstation zur Ausführung des ersten Stanzschrittes;
Figur 4 eine Ansicht entlang der Linie IV-IV der Figur 1;
Figur 5 eine perspektivische Ansicht der fertig gestellten Hülsenanordnung, nachdem in einem zweiten Stanzschritt die Schlitze auf ihre Endform in radialer Richtung verbreitert wurden;
Figur 6 eine Ansicht der Hülsenanordnung der Figur 5 von der Seite des inneren Hülsenteiles her gesehen;
Figur 7 einen Schnitt durch eine zweite Stanzvorrichtung einer zweiten Stanzstation zur Ausführung des zweiten Stanzschrittes; und
Figur 8 eine Ansicht entlang der Linie VIII-VIII der Figur 7.

Zu der Erfindung führten die folgenden Überlegungen. Im Zusammenhang mit der bekannten Herstellung der Schlitze in der Bodenwand der vorliegenden Hülsenanordnung durch Fräsen wurde wegen der eingangs erwähnten Nachteile erstmals der Gedanke gefasst, die Schlitze durch Stanzen herzustellen. Ein Problem besteht dabei jedoch darin, dass das Stanzen der Schlitze äußerst problematisch ist, weil in der entsprechenden Stanzvorrichtung beim Ausstanzen der Schlitze Schädigungen wie z. B. Verformungen der Bodenwand und der Hülsenteile wegen der mangelnden Auflage auf der Schneidkante der Stanzvorrichtungen unvermeidlich sind. Im Rahmen der vorliegenden Erfindung wurde jedoch erstmals erkannt, dass das Problem der mangelnden Auflage dadurch vermieden werden kann, dass die Schlitze nicht in einem einzigen, sondern in zwei aufeinander folgenden speziellen Stanzschritten hergestellt werden, wobei diese Stanzschritte von unterschiedlichen Seiten der Bodenwand her erfolgen. Bei jedem Stanzschritt wird dabei ein vorbestimmter, an das äußere Hülsenteil bzw. an das innere Hülsenteil angrenzender Teilbereich der Schlitze ausgestanzt. Bei dieser Vorgehensweise kann bei jedem Stanzschritt die erforderliche Auflage des Bodenteiles auf der Schneidplatte der jeweiligen Stanzvorrichtung erreicht werden, sodass die Hülsenanordnungen mit hoher Präzision ohne Verformungen herstellbar sind. Gleichzeitig können die Herstellungskosten wegen der wesentlich einfacher durchführbaren Stanzprozesse im Vergleich zur Herstellung durch Fräsen erheblich gesenkt werden.

In der Figur 1 ist die vorliegende Hülsenanordnung mit 1 bezeichnet. Die Hülsenanordnung 1 umfasst im Wesentlichen ein äußeres Hülsenteil 2, ein Bodenteil bzw. eine Bodenwand 3 und ein inneres Hülsenteil 4. Das äußere Hülsenteil 2 ist vorzugsweise zylindrisch ausgebildet und erstreckt sich, vorzugsweise ausgehend vom Rand der Bodenwand 3 zu einer Seite der Bodenwand 3. Das innere Hülsenteil 4 erstreckt sich zu der der einen Seite gegenüberliegenden Seite der Bodenwand 3 und ist ebenfalls zylindrisch ausgebildet. Das innere Hülsenteil 4 umgibt den Randbereich einer Öffnung 5, die mittig in dem Bodenteil 3 angeordnet ist. Die Öffnung 5, das innere Hülsenteil 4 und das äußere Hülsenteil 2 sind konzentrisch zueinander angeordnet. Die Bodenwand 3 erstreckt sich senkrecht zur Längsachse der Hülsenanordnung 1.

Vorzugsweise handelt es sich bei der zuvor erläuterten Hülsenanordnung 1 um ein aus einem stabförmigen Rohmaterial hergestelltes, an sich bekanntes Drehteil.

In der Bodenwand 3 ist wenigstens ein in Umfangsrichtung verlaufender Schlitz 6 angeordnet, der, wie dies die Figuren 5 und 6 zeigen, in radialer Richtung gesehen, mit seinem inneren Rand an den Außenumfang des inneren Hülsenteiles 4 und mit seinem äußeren Rand an den Innenumfang des äußere Hülsenteiles 2 angrenzt.

Vorzugsweise sind in dem Bodenteil 3 mehrere Schlitze, insbesondere sich radial gegenüberliegend zwei Schlitze, nämlich der Schlitz 6 und ein weiterer Schlitz 7 vorgesehen, wobei der innere Rand des Schlitzes 7 ebenfalls an den Außenumfang des inneren Hülsenteiles 4 und der äußere Rand des Schlitzes 7 ebenfalls an den Innenumfang des äußeren Hülsenteiels 2 angrenzen, wie dies die Figuren 5 und 6 zeigen. Die Schlitze 6 und 7 weisen in der Umfangsrichtung vorzugsweise unterschiedliche Längen auf.

Im folgenden wird im Zusammenhang mit den Figuren 3 und 4 eine erste Stanzvorrichtung 10 zur Herstellung von Teilbereichen der Schlitze 6 und 7 in der Bodenwand 3 näher erläutert. Im Wesentlichen besteht die Stanzvorrichtung 10 zur Ausführung des ersten Stanzschrittes, bei dem gemäß den Figuren 1 und 2 jeweils ein erster, an das äußere Hülsenteil 4 angrenzender Teilbereich 6' bzw. 7' aus der Bodenwand 3 ausgestanzt werden, aus einer Schneidplatte 11, einer Zentrierplatte 12 und einer Führungsplatte 13, sowie einem Stempelteil 14 zum Ausstanzen des Teilbereiches 6' und einem Stempelteil 15 zum Ausstanzen des Teilbereiches 7'. Die Stempelteile 14 und 15 können zu einer Stempeleinheit zusammengefasst sein. Zur Ausrichtung weisen die Schneidplatte 11 und die Zentrierplatte 12 Öffnungen 8 bzw. 9 auf, in die in bekannter Weise Ausrichtbolzen (nicht dargestellt) eingebracht werden.

In der Schneidplatte 11 befindet sich mittig eine Aufnahmemulde 16, in die das innere Hülsenteil 4 der Hülsenanordnung 1 derart eingesetzt werden kann, dass die Bodenwand 3 auf der Oberfläche 17 der Schneidplatte 11 aufliegt. In radialer Richtung ist die Zentrierplatte 12 innenseitig derart bemessen, dass die Außenfläche des äußeren Hülsenteiles 2 an der Innenfläche einer Öffnung 18 der Zentrierplatte 12 anliegt.

In der Führungsplatte 13 befindet sich eine zentrale, ringförmige Öffnung 19, in die die bereits erwähnte, die Stempelteile 14 und 15 umfassende Stempeleinheit einführbar ist, derart, dass bei der Ausführung der ersten Stanzoperation in der in der Figur 3 dargestellten Weise die Stempelteile 14 und 15 angrenzend an die Innenwandung des äußeren Hülsenteiles 2 die Teilbereiche 6' und 7' in der Bodenwand 3 ausstanzen, wobei es von Bedeutung ist, dass die gesamte Bodenwand 3 mit ihrer das innere Hülsenteil 4 umgebenden Fläche auf der Oberfläche 17 der Schneidplatte 11 plan aufliegt und daher unterstützt wird. Wegen dieser Auflage auf beiden Seiten der auszustanzenden Teilbereiche 6' und 7' werden Verformungen der Hülsenanordnung 1 bei der Ausführung des ersten Stanzschrittes vermieden. Die beim Ausstanzen der Teilbereiche 6' und 7' entstehenden und durch Öffnungen 50 aus der Schneidplatte 16 ausgeworfenen Materialteile sind in den Figuren 1 und 2 mit 26 bzw. 27 bezeichnet.

Im folgenden wird im Zusammenhang mit den Figuren 3 und 4 eine weitere Stanzvorrichtung 30 zum Ausstanzen von weiteren Teilbereichen 6'' und 7'' und zur Herstellung der Endform der Schlitze 6 bzw. 7 näher erläutert.

Im Wesentlichen besteht die weitere Stanzvorrichtung 30 zur Ausführung des zweiten Stanzschrittes, bei dem gemäß den Figuren 5 und 6 jeweils ein zweiter, an den Außenumfang des inneren Hülsenteiles 4 angrenzender Teilbereich 6'' bzw. 7'' aus der Bodenwand 3 ausgestanzt werden, aus einer Schneidplatte 31, einer Zentrierplatte 32 und einer Führungsplatte 33, sowie einem Stempelteil 34 zum Ausstanzen des Teilbereiches 6" und einem Stempelteil 35 zum Ausstanzen des Teilbereiches 7''. Die Stempelteile 34 und 35 können ebenfalls zu einer Stempeleinheit zusammengefasst sein. Zur Ausrichtung weisen die Führungsplatte 33 und die Zentrierplatte 32 Öffnungen 36 bzw. 38 auf, in die in bekannter Weise Ausrichtbolzen (nicht dargestellt) eingebracht werden.

Die Schneidplatte 31 ist vorzugsweise so gestaltet. Dass sie einen Halsbereich 40 aufweist, auf den das äußere Hülsenteil 2 derart aufsetzbar ist, dass die Bodenwand 3 der Hülsenanordnung 1 auf der Oberfläche 41 der Schneidplatte 31 bzw. der Stirnseite des Halsbereiches (40) aufliegt. In radialer Richtung ist die Zentrierplatte 32 innenseitig derart bemessen, dass die Außenfläche des äußeren Hülsenteiles 2 an der Innenfläche einer Öffnung 38 der Zentrierplatte 32 anliegt. Ferner ist ein in eine mittige Bohrung 42 der Schneidplatte 31 bzw. des Halsbereiches 40 eingreifendes Kernteil 43 so bemessen, dass der Innenumfang des inneren Hülsenteiles 4 an dem Außenumfang des Kernteiles 43 anliegt.

In der Führungsplatte 33 befindet sich eine zentrale, ringförmige Öffnung 44, in die die bereits erwähnte, die Stempelteile 34 und 35 umfassende Stempeleinheit einführbar ist, derart, dass bei der Ausführung der zweiten Stanzoperation in der in der Figur 7 dargestellten Weise die Stempelteile 34 und 35 angrenzend an den Außenumfang des inneren Hülsenteiles 4 die Teilbereiche 6" und 7" in der Bodenwand 3 ausstanzen, wobei es von Bedeutung ist, dass dabei der gesamte noch bestehende Bereich der Bodenwand 3 mit seiner das innere Hülsenteil 4 umgebenden Fläche auf der genannten Oberfläche 41 des Halsbereiches 40 der Schneidplatte 31 plan aufliegt und daher unterstützt wird. Wegen dieser Auflage werden Verformungen der Hülsenanordnung 1 im Bereich des inneren Hülsenteiles 4 bei der Ausführung des ersten Stanzschrittes vermieden. Bei dem Stanzschritt wird die Innenfläche des äußeren Hülsenteiles 2 an der Außenfläche des Halsbereiches 40 gegen Verformungen gesichert gehalten. Die beim Ausstanzen der Teilbereiche 6" und 7" entstehenden und durch Öffnungen 49 aus der Schneidplatte 31 ausgeworfenen Materialteile sind in den Figuren 5 bis 7 mit 26' bzw. 27' bezeichnet.

Zwischen den die Stanzschritte der Figuren 3 und 7 ausführenden Stanzvorrichtungen 10 bzw. 30 ist eine nicht näher dargestellte Übertragungsvorrichtung angeordnet, die die Hülsenanordnungen nach dem ersten Stanzschritt aus der Stanzvorrichtung 10 entnimmt und in die zweite Stanzvorrichtung 30 zur Ausführung des zweiten Stanzschrittes überträgt.

## Patentansprüche

1. Verfahren zur Herstellung von Schlitzen, in der Bodenwand (3) einer Hülsenanordnung (1), wobei die Hülsenanordnung (1) ein äußeres Hülsenteil (2), die Bodenwand (3) und ein inneres Hülsenteil (4) umfasst, wobei das äußere Hülsenteil (2) an eine Seite der Bodenwand (3) angeformt und das innere Hülsenteil (4) an die andere Seite der Bodenwand (3) angeformt sind, wobei in der Bodenwand (3) zwischen dem Umfang des äußeren Hülsenteils (2) und dem Umfang des inneren Hülsenteils (4) wenigstens ein in Umfangsrichtung verlaufender Schlitz (6) angeordnet ist, wobei der wenigstens eine Schlitz (6) durch Stanzen hergestellt wird, **dadurch gekennzeichnet, dass** dabei in einem ersten Stanzschritt ein an den Umfang des äußeren Hülsenteils (2) angrenzender Teilbereich (6') des wenigstens einen Schlitzes (6) ausgestanzt wird, und dass dabei in einem zweiten Stanzschritt der an den Umfang des inneren Hülsenteils (4) angrenzende Teilbereich des wenigstens einen Schlitzes (6) ausgestanzt wird.

2. Verfahren nach Anspruch 1, **dadurch gekennzeichnet, dass** in der Bodenwand (3) sich gegenüberliegend zwei Schlitze (6, 7) ausgestanzt werden.

3. Verfahren nach Anspruch 2, **dadurch gekennzeichnet, dass** die Schlitze (6, 7) mit in der Umfangsrichtung gesehen unterschiedlichen Längen ausgestanzt werden.

4. Verfahren nach einem der Ansprüche 1 bis 3, **dadurch gekennzeichnet, dass** das äußere Hülsenteil (2) und das innere Hülsenteil (4) jeweils kreiszylinderförmig ausgebildet und konzentrisch zueinander angeordnet sind und dass die Bodenwand (3) senkrecht zur Längsachse des inneren und äußeren Hülsenteiles (2, 4) verläuft.

5. Verfahren nach einem der Ansprüche 1 bis 4, **dadurch gekennzeichnet, dass** das innere Hülsenteil (4) eine mittig in der Bodenwand (3) angeordnete Öffnung (5) umgibt.

6. Verfahren nach einem der Ansprüche 1 bis 5, **dadurch gekennzeichnet, dass** der erste Stanzschritt in einer ersten Stanzvorrichtung (10) ausgeführt wird, die in einer Schneidplatte (11) eine das innere Hülsenteil (4) aufnehmende Aufnahmemulde (16) und eine Oberfläche (17) aufweist, auf der der das innere Hülsenteil (4) umgebende Bereich der Bodenwand (3) aufliegt, wenn das innere Hülsenteil (4) in die Aufnahmemulde (16) eingesetzt wird, und dass in dem ersten Stanzschritt mit wenigstens einem Stempelteil (14) der an die Innenwandung des äußeren Hülsenteils (2) angrenzende Teilbereich (6') des Schlitzes (6) ausgestanzt wird.

7. Verfahren nach Anspruch 6, **dadurch gekennzeichnet, dass** in dem ersten Stanzschritt mit einem ersten Stempelteil (14) und einem zweiten Stempelteil (15) die an die Innenwandung des äußeres Hülsenteils (2) angrenzenden Teilbereiche (6', 7') des ersten Schlitzes (6) und des zweiten Schlitzes (7) gleichzeitig ausgestanzt werden.

8. Verfahren nach Anspruch 6 oder 7, **dadurch gekennzeichnet, dass** die erste Stanzvorrichtung (10) eine Zentrierplatte (12) aufweist, die eine Öffnung (18) besitzt, an deren Innenwandung die Außenfläche des äußeren Hülsenteils (2) anliegt, wenn das innere Hülsenteil (4) in die Aufnahmemulde (16) der Schneidplatte (11) eingesetzt ist, die Bodenwand (4) auf der Oberfläche (17) der Schneidplatte (11) aufliegt und die Öffnung (18) der Zentrierplatte (12) konzentrisch zur Aufnahmemulde (16) ausgerichtet ist.

9. Verfahren nach Anspruch 6, **dadurch gekennzeichnet, dass** das Stempelteil (14) in einer Führungsplatte (13) fixiert ist, die von der Seite des äußeren Hülsenteiles (2) der in der Aufnahmemulde (16) angeordneten Hülsenanordnung (1) her zum Ausstanzen des an das äußere Hülsenteil (2) angrenzenden Teilbereiches (6', 7') in Richtung auf die Schneidplatte (11) bewegt wird.

10. Verfahren nach Anspruch 7 oder 8, **dadurch gekennzeichnet, dass** das erste Stempelteil (14) und das zweite Stempelteil (15) in einer Führungsplatte (13) fixiert sind, die von der Seite des äußeren Hülsenteiles (2) der in der Aufnahmemulde (16) angeordneten Hülsenanordnung (1) her zum Ausstanzen der an das äußere Hülsenteil (2) angrenzenden Teilbereiche (6', 7') in Richtung auf die Schneidplatte (11) bewegt wird.

11. Verfahren nach einem der Ansprüche 1 bis 10, **dadurch gekennzeichnet, dass** der an das innere Hülsenteil (4) angrenzende Teilbereich (6'') des wenigstens einen Schlitzes (6) in dem zweiten Stanzschritt in einer zweiten Stanzvorrichtung (30) hergestellt wird, die eine Schneidplatte (31) mit einem ringförmigen Halsbereich (40) aufweist, auf dem das äußere Hülsenteil (2) derart aufsetzbar ist, dass die Bodenwand (3) an der Stirnseite (41) des Halsbereiches (40) aufliegt, und dass in dem zweiten Stanzschritt mit wenigstens einem dritten Stempelteil (34) der an die Außenwandung des inneren Hülsenteiles (4) angrenzende Teilbereich (6") des Schlitzes (6) ausgestanzt wird.

12. Verfahren nach Anspruch 11, **dadurch gekennzeichnet, dass** die zweite Stempelvorrichtung (30) ferner eine weitere Zentrierplatte (32) und eine weitere Führungsplatte (33) besitzt, in der das dritte Stempelteil (34) zum Ausstanzen des an das innere Hülsenteil (4) angrenzenden Teilbereichs (6") des Schlitzes (6) gehalten ist, dass die weitere Zentrierplatte (32) eine Öffnung (38) aufweist, an deren Innenwandung die Außenfläche des äußeres Hülsenteils (2) bei der Ausführung des weiteren Stanzschrittes anliegt, dass die weitere Schneidplatte (31) ein zentrisches Kernteil (43) in einer zentrischen Bohrung (42) der weiteren Schneidplatte (31) besitzt, derart, dass bei der Ausführung des zweiten Stanzschrittes die Innenfläche des inneren Hülsenteils (4) an der Außenfläche des Kernteils (43) anliegt, wobei das Kernteil (43) durch das innere Hülsenteil (4) verläuft, und dass die weitere Führungsplatte (33) zum Ausstanzen des an den Umfang des inneren Hülsenteils (4) angrenzenden Teilbereichs (6') in Richtung auf die weitere Schneidplatte (31) bewegt wird.

13. Verfahren nach Anspruch 12, **dadurch gekennzeichnet, dass** die weitere Führungsplatte (33) ein viertes Stempelteil (35) zum Ausstanzen des an das innere Hülsenteil (4) angrenzenden Teilbereichs (7'') des zweiten Schlitzes (7) beim zweiten Stanzschritt besitzt.

## Claims

1. A method of providing slots in the bottom wall (3) of a sleeve assembly (1), said sleeve assembly (1) comprising an outer sleeve member (2), a bottom wall (3) and an inner sleeve member (4), with said outer sleeve member (2) being formed to be integral with bottom wall (3) on one side thereof and inner sleeve member (4) being formed to be integral with bottom wall (3) on the opposite side thereof, and with bottom wall (3) having therein between the periphery of outer sleeve member (2) and the periphery of inner sleeve member (4) at least one slot (6) extending in a circumferential direction, said at least one slot (6) being provided by being punched out, **characterized by** punching out in a first punching step a portion (6') of said at least one slot (6), which portion lies adjacent the periphery of outer sleeve member (2), and by punching out in a second punching step the portion of the at least one slot (6) which is disposed adjacent the periphery of inner sleeve member (4).

2. Method as in claim 1, **characterized by** punching out from bottom wall (3) two oppositely disposed slots (6, 7).

3. Method as in claim 2, **characterized in that** slots (6, 7) are punched out to have a different circumferential length.

4. Method as in any one of claims 1 to 3, **characterized in that** outer sleeve member (2) and inner sleeve member (4) are circularly cylindrical in shape and concentric with each other and **in that** bottom wall (3) extends in a direction normal to the longitudinal axis of said inner and outer sleeve members (2, 4).

5. Method as in any one of claims 1 to 4, **characterized in that** inner sleeve member (4) surrounds an opening (5) centrally located in bottom wall (3).

6. Method as in any one of claims 1 to 5, **characterized in that** said first punching step is performed in first punching means (10) having in a cutting plate (11) a well (16) for receiving inner sleeve member (4) and a surface (17) engaging the area of bottom wall (3) surrounding inner sleeve member (4) when inner sleeve member (4) is seated in receiving well (16), and **in that** a punch portion (14) is used in said first punching step to stamp out the portion (6') of slot (6) which is disposed adjacent the inner wall of outer sleeve member (2).

7. Method as in claim 6, **characterized in that** in said first punching step first and second punch portions (14, 15) are used to simultaneously punch out portions (6', 7') of first and second slots (6, 7) located adjacent the inner wall of outer sleeve member (2).

8. Method as in claim 6 or 7, **characterized in that** first punching means (10) comprises a centering plate (12) having therein an opening (18) of which the inner wall engages the peripheral surface of outer sleeve member (2) when inner sleeve member (4) is seated in receiving well (16) of cutting plate (11), when bottom wall (4) engages surface (17) of cutting plate (11), and when opening (18) in centering plate (12) is aligned to be concentric with receiving well (16).

9. Method as in claim 6, **characterized in that** punch portion (14) is fixed in a guide plate (13) which for punching out slot portions (6', 7') disposed adjacent outer sleeve member (2) is moved in a direction towards cutting plate (11) from the side of outer sleeve member (2) of sleeve assembly (1) disposed in receiving well (16).

10. Method as in claim 7 or 8, **characterized in that** first and second punch portion (14, 15) are fixed in a guide plate (13) which for punching out portions (6', 7') adjacent outer sleeve member (2) is moved in a direction towards cutting plate (11) from the side of outer sleeve member (2) of sleeve assembly (1) disposed in receiving well (16).

11. Method as in any one of claims 1 to 10, **characterized in that** portion (6") of said at least one slot (6) which is disposed adjacent inner sleeve member (4) is provided in the second punching step in second punching means (30) comprising a cutting plate (31) having an annular neck portion (40) adapted to engage outer sleeve member (2) in a manner such that bottom wall (3) engages the end surface of neck portion (40), and **in that** in said second punching step the at least one third punch portion (34) is used to punch out the portion (6") of slot (6) which is disposed adjacent the outer wall of inner sleeve member (4).

12. Method as in claim 11, **characterized in that** second punching means (30) comprises an additional centering plate (32) and an additional guide plate (33) holding third punch portion (34) for punching out the portion (6") of slot (6) which is disposed adjacent inner sleeve member (4), **in that** said additional centering plate (32) has therein an opening (38) of which the inner wall engages the peripheral surface of outer sleeve member (2) when the additional punching step is performed, **in that** said additional cutting plate (31) comprises a centered core member (43) in a central bore (42) of said additional cutting plate (31) in a manner such that, when performing said second punching step, the inner surface of inner sleeve member (4) engages the outer surface of core member (43), with core member (43) extending through inner sleeve member (4), and **in that** additional guide plate (33) is moved in a direction towards additional cutting plate (31) for punching out portion (6') adjacent the periphery of inner sleeve member (4).

13. Method as in claim 12, **characterized in that** additional guide plate (33) comprises a fourth punch portion (35) for punching out portion (7") of second slot (7) adjacent inner sleeve member (4) when performing said second punching step.

## Revendications

1. Procédé de production de fentes dans la paroi de fond (3) d'un assemblage de manchon (1), l'assemblage de manchon (1) comprenant une partie de manchon extérieure (2), la paroi de fond (3) et une partie de manchon intérieure (4), la partie de manchon extérieure (2) étant conformée sur un côté de la paroi de fond (3) et la partie de manchon intérieure (4) étant conformée sur l'autre côté de la paroi de fond (3), au moins une fente (6) s'étendant en direction périphérique étant agencée dans la paroi de fond (3) entre la périphérie de la partie de manchon extérieure (2) et la périphérie de la partie de manchon intérieure (4), ladite au moins une fente (6) étant réalisée par estampage, **caractérisé en ce que** dans une première étape d'estampage est estampée une région partielle (6') de ladite au moins une fente (6), laquelle est adjacente à la périphérie de la partie de manchon extérieure (2), et **en ce que** dans une deuxième étape d'estampage est estampée la région partielle de ladite au moins une fente (6), laquelle est adjacente à la périphérie de la partie de manchon intérieure (4).

2. Procédé selon la revendication 1, **caractérisé en ce que** dans la paroi de fond (3) sont estampées deux fentes (6, 7) qui se font face.

3. Procédé selon la revendication 2, **caractérisé en ce que** les fentes (6, 7) sont estampées avec différentes longueurs, vues dans la direction périphérique.

4. Procédé selon l'une des revendications 1 à 3, **caractérisé en ce que** la partie de manchon extérieure (2) et la partie de manchon intérieure (4) sont réalisées chacune de forme cylindrique circulaire et agencées de manière concentrique l'une par rapport à l'autre et **en ce que** la paroi de fond (3) s'étend perpendiculairement à l'axe longitudinal des parties de manchon intérieure et extérieure (2, 4).

5. Procédé selon l'une des revendications 1 à 4, **caractérisé en ce que** la partie de manchon intérieure (4) entoure une ouverture (5) agencée au milieu dans la paroi de fond (3).

6. Procédé selon l'une des revendications 1 à 5, **caractérisé en ce que** la première étape d'estampage est réalisée dans un premier dispositif d'estampage (10) qui présente, dans une matrice de découpage (11), une cavité de réception (16) recevant la partie de manchon intérieure (4) et une surface (17) sur laquelle repose la région de la paroi de fond (3), qui entoure la partie de manchon intérieure (4), lorsque la partie de manchon intérieure (4) est mise en place dans la cavité de réception (16), et **en ce que** dans la première étape d'estampage, la région partielle (6') de la fente (6), laquelle est adjacente à la paroi intérieure de la partie de manchon extérieure (2), est estampée avec au moins une partie de poinçon (14).

7. Procédé selon la revendication 6, **caractérisé en ce que** dans la première étape d'estampage, les régions partielles (6', 7') de la première fente (6) et de la deuxième fente (7), lesquelles sont adjacentes à la paroi intérieure de la partie de manchon extérieure (2), sont estampée avec au moins une première partie de poinçon (14) et une deuxième partie de poinçon (15).

8. Procédé selon la revendication 6 ou 7, **caractérisé en ce que** le premier dispositif d'estampage (10) présente une plaque de centrage (12) qui possède une ouverture (18) sur la paroi intérieure de laquelle est en appui la surface extérieure de la partie de manchon extérieure (2) lorsque la partie de manchon intérieure (4) est mise en place dans la cavité de réception (16) de la matrice de découpage (11), lorsque la paroi de fond (4) repose sur la surface (17) de la matrice de découpage (11) et lorsque l'ouverture (18) de la plaque de centrage (12) est orientée concentriquement par rapport à la cavité de réception (16).

9. Procédé selon la revendication 6, **caractérisé en ce que** la partie de poinçon (14) est fixée dans une plaque de guidage (13) qui est déplacée depuis le côté de la partie de manchon extérieure (2) de l'assemblage de manchon (1) agencé dans la cavité de réception (16) en direction de la matrice de découpage (11) pour estamper la région partielle (6', 7') adjacente à la partie de manchon extérieure (2).

10. Procédé selon la revendication 7 ou 8, **caractérisé en ce que** la première partie de poinçon (14) et la deuxième partie de poinçon (15) sont fixées dans une plaque de guidage (13) qui est déplacée depuis le côté de la partie de manchon extérieure (2) de l'assemblage de manchon (1) agencé dans la cavité de réception (16) en direction de la matrice de découpage (11) pour estamper les régions partielles (6', 7') adjacentes à la partie de manchon extérieure (2).

11. Procédé selon l'une des revendications 1 à 10, **caractérisé en ce que** la région partielle (6") adjacente à la partie de manchon intérieure (4), de ladite au moins une fente (6), est réalisée dans la deuxième étape d'estampage dans un deuxième dispositif d'estampage (30) qui présente une matrice de découpage (31) avec une région de col (40) de forme annulaire sur lequel la partie de manchon extérieure (2) peut être placée de telle sorte que la paroi de fond (3) repose sur la face frontale (41) de la région de col (40), et **en ce que** dans la deuxième étape d'estampage est estampée la région partielle (6") de la fente (6), laquelle est adjacente à la paroi extérieure de la partie de manchon intérieure (4).

12. Procédé selon la revendication 11, **caractérisé en ce que** le deuxième dispositif d'estampage (30) possède en outre une autre plaque de centrage (32) et une autre plaque de guidage (33) dans laquelle est maintenue la troisième partie de poinçon (34) pour estamper la région partielle (6") de la fente, laquelle est adjacente à la partie de manchon intérieure (4), **en ce que** l'autre plaque de centrage (32) présente une ouverture (38) sur la paroi intérieure de laquelle est en appui la surface extérieure de la partie de manchon extérieure (2) lors de la réalisation de la deuxième étape d'estampage, **en ce que** l'autre matrice de découpage (31) possède une partie de noyau (43) centrée dans un perçage (42) centré de l'autre matrice de découpage (31), de telle sorte que lors de la réalisation de la deuxième étape d'estampage, la surface intérieure de la partie de manchon intérieure (4) est en appui sur la surface extérieure de la partie de noyau (43), la partie de noyau (43) s'étendant à travers la partie de manchon intérieure (4), et **en ce que** l'autre plaque de guidage (33) est déplacée en direction de l'autre matrice de découpage (31) pour estamper la région partielle (6') adjacente à la périphérie de la partie de manchon intérieure (4).

13. Procédé selon la revendication 12, **caractérisé en ce que** l'autre plaque de guidage (33) possède une quatrième partie de poinçon (35) pour estamper, lors de la deuxième étape d'estampage, la région partielle (7") de la deuxième fente (7), laquelle est adjacente à la partie de manchon intérieure (4).
